# EUROPÄISCHE PATENTSCHRIFT

(11) **EP 1 373 799 B1**
(45) Veröffentlichungstag und Bekanntmachung des Hinweises auf die Patenterteilung: **13.08.2008**
(21) Anmeldenummer: 02719999.1
(22) Anmeldetag: 25.03.2002
(51) Int. Cl.: F23D 14/14, F23D 14/16

(54) **BRENNER FÜR EIN GAS/LUFT-GEMISCH**
BURNER FOR A GAS AND AIR MIXTURE
BRULEUR POUR MELANGE GAZ/AIR

(30) Priorität: 26.03.2001 DE 10114903
(43) Veröffentlichungstag der Anmeldung: 02.01.2004
(73) Patentinhaber: GVP Gesellschaft zur Vermarktung der Porenbrennertechnik mbH, 91058 Erlangen (DE)
(72) Erfinder: VOLKERT, Jochen, 91224 Pommelbrunn (DE); GOEBEL, Peter, 35066 Frankenberg (DE)
(74) Vertreter: Gassner, Wolfgang
(86) Internationale Anmeldenummer: PCT/EP2002/003342
(87) Internationale Veröffentlichungsnummer: WO 2002/077525

(56) Entgegenhaltungen:
- DE-A- 4 322 109
- US-A- 3 088 271
- US-A- 4 900 245
- US-A- 5 147 201
- US-A- 5 240 411
- US-A- 5 249 953

## Beschreibung

Die Erfindung betrifft einen Brenner für ein Gas/Luft-Gemisch.

Nach dem Stand der Technik ist z.B. aus der DE 43 22 109 A1 ein Brenner für ein Gas/Luft-Gemisch bekannt. Dabei erfolgt die Verbrennung axial in einem Gehäuse mit konstantem Querschnitt, welches insgesamt mit einem porösen Material ausgefüllt ist. Es bildet sich keine über das poröse Material herausgehende Flammenfront. Die Verbrennung findet ausschließlich innerhalb des mit dem porösen Material gefüllten Raums statt. Es bilden sich keine freien Flammen, die sich von einer äußeren Oberfläche bzw. Grenzfläche des porösen Mittels in die Umgebung erstrecken. Man spricht hier auch von einem Volumenbrenner. Mit dem bekannten Brenner kann ein Gas/Luft-Gemisch mit niedrigen Emissionswerten verbrannt werden.

Aus der JP 59195022 A (Patent Abstracts of Japan) ist ein Brenner bekannt, bei dem ein mit Durchbrüchen versehenes Rohr radial mit einem aus katalytischem Material hergestellten Zylinderkörper umgeben ist. Es handelt sich dabei um einen Oberflächenbrenner, d.h. die Flammen erstrecken sich von einer Oberfläche in die Umgebung.

Die US 4,900,245 beschreibt ein Infrarotbrenngerät, bei dem ein Düsenrohr von einem zylindrischen Element umgeben ist, das aus einen keramischen Schaum hergestellt ist. Das zylindrische Element dient der gleichmäßigen Verteilung des Gases an dessen Oberfläche. Das Gas wird an der Oberfläche des zylindrischen Elements verbrannt. An der Oberfläche ist ein Flammendetektor vorgesehen. Beim Erlöschen der Flamme erfolgt automatisch eine erneute Zündung.

Die DE 195 08 908 A1 beschreibt ein Brennerrohr, bei dem eine Vielzahl radial umlaufender Schlitze vorgesehen ist. Aus den Schlitzen treten fächerförmig die Flammen aus.

Aus der GB 2 231 949 A ist ein Gasbrenner bekannt. Dabei wird ein brennbares Gasgemisch durch eine poröse keramische Scheibe geführt und verbrannt. Der Scheibe kann in Strömungsrichtung eine Schichtabfolge nachgeordnet sein, die aus flachen und gewellten Ringscheiben gebildet ist. In diesem Fall wird das Gas an einer die Schichtabfolge umgebenden äußeren Oberfläche verbrannt.

Die EP 0 382 674 beschreibt einen Infrarotbrenner, bei dem auf einen aus einem Drahtgeflecht hergestellten Zylinder eine poröse aus keramischen Fasern gebildete Schicht aufgebracht ist. Auch dabei handelt es sich um einen Oberflächenbrenner. Weitere Oberflächenbrenner sind z.B. aus der DE 297 15 119 41 ,der US 4,679,528 , der US 5240411 oder der US 5 147 201 bekannt.

Aufgabe der Erfindung ist es, die Nachteile nach dem Stand der Technik zu beseitigen. Es soll insbesondere ein Volumenbrenner angegeben werden, welcher eine verbesserte Wärmeauskopplung aufweist und mit dem gleichzeitig eine Verbrennung eines Gas/Luft-Gemischs mit niedrigen Emissionswerten durchführbar ist. Weiteres Ziel ist es, einen Volumenbrenner anzugeben dessen Modulierbarkeit gegenüber bekannten Volumen- und Oberflächenbrenner verbessert ist.

Diese Aufgabe wird durch die Merkmale des Anspruchs 1 gelöst. Zweckmäßige Ausgestaltungen ergeben sich aus den Merkmalen der Ansprüche 2 bis 22.

Der erfindungsgemäße Brenner weist eine hervorragende Wärmeauskopplung auf. Sie wird auf einen verbesserten Wärmeübergang durch Konvektion und Strahlung zurückgeführt. Ein Gas/Luft-Gemisch kann wegen verbesserter Homogenisierung im gesamten Modulationsbereich mit besonders niedrigen Emissionswerten verbrannt werden.

Unter dem Begriff "Gas/Luft-Gemisch" wird vorliegend ein aus einem brennbaren Gas, z.B. Erdgas, Propangas und dgl., mit Luft oder einem anderen geeigneten Oxidationsmittel bestehendes Gemisch verstanden, wobei das Mischungsverhältnis so gewählt ist, dass eine Verbrennung möglich ist.

Der Durchmesser der im Düsenrohr vorgesehenen Durchbrüche ist zweckmäßigerweise so gewählt, dass ein Flammenrückschlag in das Düsenrohr nicht möglich ist. Die Durchbrüche können einen Durchmesser im Bereich von 0,5 bis 2,0 mm, vorzugsweise 1,3 bis 1,5 mm, aufweisen.

Die Verbrennung des Gases findet im Wesentlichen im Mittel zum Stabilisieren der Flamme statt. Insbesondere werden an einer das Mittel zum Stabilisieren der Flamme einhüllenden äußeren Oberfläche keine freien Flammen gebildet. Das Mittel zum Stabilisieren der Flamme hat die Funktion, den Brennraum zu begrenzen und gleichzeitig die Flammentemperatur zu vergleichmäßigen und zu erniedrigen. Eine weitere Funktion besteht in der Stabilisierung der Flamme im Übergangsbereich zwischen Düsenrohr und dem Verbrennungsraum durch eine stufenweise Erhöhung der Peclet-Zahl. Das Mittel zum Stabilisieren der Flamme ist nicht unmittelbar von einem Gehäuse umgeben. Die Wärme kann ungehindert ausgekoppelt werden. Wegen der radialen Anordnung des Mittels zum Stabilisieren der Flamme wird eine besonders große Fläche für die Wärmeauskopplung erreicht. Die Auskopplungsfläche kann z.B. der Fläche eines Zylindermantels entsprechen. Die radiale Anordnung des Mittels zum Stabilisieren der Flamme hat ferner den Vorteil, dass durch ein dabei verwirklichtes radial nach außen hin zunehmendes Volumen an kommunizierenden Strömungskanälen die expandierenden Verbrennungsgase rasch abgeführt werden können. Es entsteht im Mittel zum Stabilisieren der Flamme kein Wärmestau, was die Wärmeauskopplung weiter verbessert. Wegen der durch die radiale Anordnung des Mittels zur Stabilisierung der Flamme bedingten radialen Erweiterung der Querschnitte der Strömungskanäle kommt es zu einer Verlangsamung der Konvektionsgeschwindigkeit der Verbrennungsgase. Die Flamme wird damit strömungsmechanisch zusätzlich stabilisiert. Die Modulierbarkeit des Brenners wird weiter erhöht.

Vorteilhafterweise ist dem Einlass ein Gebläse zum Transport des Gas/Luft-Gemischs in das Düsenrohr nachgeordnet. Dadurch wird gewährleistet, dass stets eine ausreichende Menge an Gas/Luft-Gemisch durch das Düsenrohr dem Mittel zum Stabilisieren der Flamme zugeführt wird.

Das Düsenrohr kann aus einer feuerfesten Keramik, die vorzugsweise aus Keramikfasern hergestellt ist, gebildet sein. Die feuerfeste Keramik weist zweckmäßigerweise ein Porosität von 75 bis 95 Vol.% auf. Eine solche Keramik zeichnet sich im praktischen Einsatz durch Langlebigkeit aus. Insbesondere eine unter Verwendung von Keramikfasern hergestellte Keramik weist wegen ihrer besonders guten Bruchfestigkeit eine hohe Standzeit auf. Die Keramik ist zweckmäßigerweise zusammengesetzt aus etwa 50 Gew.% Aluminiumoxid und 50 Gew.% Siliziumoxid. Das Düsenrohr kann selbstverständlich auch aus anderen geeigneten Materialien, z.B. hitzebeständigen Metallen, Quarzglas, Glaskeramik, Schaumkeramik und dgl. hergestellt sein.

Das Mittel zum Stabilisieren der Flamme kann ein poröses Medium sein mit einer Porengröße, welches die Bildung einer Flamme ermöglicht.

Das Mittel zum Stabilisieren der Flamme ist zweckmäßigerweise gebildet aus einer Vielzahl radial vom Düsenrohr sich erstreckender und mit einem axialen Abstand voneinander angeordneter Ringscheiben. Die Ringscheiben können reibschlüssig auf dem Düsenrohr gehalten sein.

Die Ringscheiben können aus ersten und zweiten Ringscheiben gebildet sein, wobei ein Ringradius der ersten Ringscheiben kleiner als der Ringradius der zweiten Ringscheiben ist. Der Ringradius der zweiten Ringscheiben ist zweckmäßigerweise zumindest doppelt so groß wie der Ringradius der ersten Ringscheiben. Unter dem Begriff "Ringradius" wird vorliegend die Differenz zwischen einem inneren Radius und einem äußeren Radius der Ringscheibe verstanden.

Nach einer weiteren Ausgestaltung sind die ersten und die zweiten Ringscheiben abwechselnd in axialer Richtung auf dem Düsenrohr aufgenommen. Durch die Wechselfolge der ersten und der zweiten Ringscheiben ist vorteilhafterweise eine radial innenliegende erste Flammenstabilisierungszone sowie eine radial außenliegende zweite Flammenstabilisierungszone ohne zwischenliegende erste Ringscheiben gebildet. Die Peclet-Zahl der ersten Flammenstabilisierungszone ist zweckmäßigerweise kleiner als die Peclet-Zahl der zweiten Flammenstabilisierungszone. Die vorgeschlagene von innen nach außen erfolgende Zunahme der Peclet-Zahl erfolgt beim vorgeschriebenen Ausführungsbeispiel unstetig. Es hat sich gleichwohl überraschenderweise gezeigt, dass schon das Vorsehen zweier Flammenstabilisierungszonen die Realisierung eines Brenners mit einer hervorragenden Dynamik ermöglicht.

Selbstverständlich ist es auch möglich, eine Abfolge einer Vielzahl von Flammenstabilisierungszonen im Mittel zum Stabilisieren der Flamme zu realisieren. Die Peclet-Zahl nimmt dabei im Idealfall kontinuierlich radial von innen nach außen zu. In jedem Fall ist die Peclet-Zahl so gewählt, dass im Mittel zum Stabilisieren der Flamme eine Verbrennung nach Art eines Volumenbrenners stattfindet. Die Peclet-Zahl des Düsenrohrs ist dagegen so gewählt, dass ein Flammenrückschlag in das Düsenrohr unmöglich ist. Wegen der Definition der Peclet-Zahl und der Wirkungs- und Funktionsweise von Volumenbrennern wird ergänzend auf die DE 43 22 109 A1 hingewiesen, deren Offenbarungsgehalt hiermit einbezogen wird.

Die Fläche der Ringscheiben ist zweckmäßigerweise gewellt, so dass zwischen zwei benachbarten Ringscheiben vom Düsenrohr zum äußeren Umfangsrand der Ringscheiben verlaufende Strömungskanäle gebildet sind. Die Wellenkammlinien der Wellen verlaufen, vorzugsweise gekrümmt, vom Zentrum zum Umfangsrand der Ringscheiben, so dass zwischen zwei benachbarten Ringscheiben vom Düsenrohr zum äußeren Umfangsrand der Ringscheiben verlaufende, vorzugsweise gekrümmte, durchgehende Strömungskanäle gebildet sind.

Nach einer weiteren Ausgestaltung sind im Mittel zum Stabilisieren Strömungskanäle ausgebildet, deren Querschnitt sich radial von innen nach außen vergrößert. Die Peclet-Zahl nimmt zweckmäßigerweise im Mittel zum Stabilisieren radial nach außen hin zu. Es hat sich gezeigt, dass eine solche Ausbildung eine besonders gute Auskopplung der durch die Verbrennung erzeugten Wärme sowie eine Erhöhung der Modulierbarkeit bewirkt. Weiterhin hat es sich gezeigt, dass durch die radiale Zunahme des Querschnitts von innen nach außen eine durch thermoakkustische Anregung bedingte Schallemission erheblich vermindert werden kann. Der vorgeschlagene Brenner ist im Betrieb besonders leise. Es kommt insbesondere nicht zu niederfrequenten Schwingungen, welche zu einer Zerstörung des Düsenrohrs oder des Mittels zum Stabilisieren der Flamme führen können.

Die Fläche der Ringscheiben weist vorteilhafterweise eine Vielzahl weiterer Durchbrüche auf. Die weiteren Durchbrüche können rechteckig, schlitzartig oder rund ausgebildet sein. Die Öffnungsfläche der weiteren Durchbrüche beträgt zweckmä-βigerweise etwa 1 mm². Die Ringscheiben können aus einer feuerfesten, vorzugsweise eine gitterartige Struktur aufweisenden, Keramik hergestellt sein. Dabei kann es sich um ein aus Mullit-Fasern hergestelltes Gewebe handeln, welches in einer aus Aluminiumoxid gebildeten Matrix aufgenommen ist.

Nach einem weiteren Ausgestaltungsmerkmal sind die Ringscheiben zwischen zwei in der Nähe der Enden des Düsenrohrs vorgesehenen weiteren aus einer feuerfesten Keramik hergestellten Ringscheiben angeordnet. Die weiteren Ringscheiben begrenzen endständig den Brennraum. Sie haben die Funktion einer thermischen Isolierung. Sie sind zweckmäßigerweise aus einer porösen Aluminiumoxid-Keramik hergestellt, welche allerdings keine Durchbrüche aufweist.

Das Mittel zur Stabilisierung der Flamme kann auch aus einem dreidimensionalen Metallgeflecht, einer porösen Keramik oder dgl. hergestellt sein. In jedem Fall ist es zweckmäßig, dass das Düsenrohr eine Peclet-Zahl von < 65 und das Mittel zum Stabilisieren der Flamme eine Peclet-Zahl von > 65 aufweist. Dadurch wird sicher gewährleistet, dass ein Rückschlagen der Flamme in das Düsenrohr verhindert wird. Gleichzeitig ist eine Verbrennung im Mittel zum Stabilisieren der Flamme möglich.

Das Mittel zur Stabilisierung der Flamme ist nach einem besonders vorteilhaften Ausgestaltungsmerkmal von einem Wärmetauscher umgeben. Die aus dem Mittel zur Stabilisierung der Flamme ausgekoppelte Wärme wird mit hoher Effektivität auf ein im Wärmetauscher zirkulierendes flüssiges Medium übertragen. Der Wärmetauscher kann wiederum von einem Gehäuse umgeben sein.

Nachfolgend werden ein Ausführungsbeispiele der Erfindung anhand der Zeichnung näher erläutert. Es zeigen:
- Fig. 1: eine schematische Seitenansicht eines Brenners,
- Fig. 2: eine Draufsicht auf eine Ringscheibe gemäß Fig. 1,
- Fig. 3: eine perspektivische Ansicht eines Brenners,
- Fig. 4: eine Querschittsansicht nach Fig. 3 und
- Fig. 5: eine Detailansicht nach Fig. 4.

In Fig. 1 ist in einer Gehäusehalbschale 1 eines hier nicht im Detail gezeigten Gebläses ein Einlass 2 für ein Gas/Luft-Gemisch vorgesehen. Ein Gebläseauslass 3 liegt einer in einer Vorkammer 4 aufgenommen Prallplatte 5 gegenüber. Die Prallplatte 5 hat die Funktion eine möglichst homogene Strömungsgeschwindigkeit am Eintrittsquerschnitt 6 eines Düsenrohrs 7 zu gewährleisten. Das Düsenrohr 7 weist eine Vielzahl radial verlaufender Durchbrüche 8 mit einem Durchmesser von etwa 1,0 bis 2,0 mm auf. Die Durchbrüche 8 sind gleichmäßig über die Mantelfläche des Düsenrohrs 7 verteilt.

Auf der äußeren Mantelfläche des Düsenrohrs 7 aufgenommen sind Ringscheiben 9, welche vorteilhafterweise im Querschnitt gewellt ausgebildet sind. Die Ringscheiben 9 sind axial voneinander beabstandet. Zwischen zwei benachbarten Ringscheiben 9 sind Strömungskanäle 10 gebildet. In der Nähe der Enden des Düsenrohrs 7 sind weitere Ringscheiben 11 auf der äußeren Mantelfläche des Düsenrohrs 7 aufgenommen. Die weiteren Ringscheiben 11 sind aus einer thermisch isolierenden Keramik, z.B. einer hoch porösen Aluminiumoxid-Keramik, hergestellt. Sie weisen keine Durchbrüche auf. Die weiteren Ringscheiben 11 begrenzen in axialer Richtung einen die Ringscheiben 10 enthaltenden Brennraum. Mit dem Bezugszeichen 12 sind Rohre eines Wärmetauschers bezeichnet. Die Rohre 12 und das Düsenrohr 7 mit den darauf aufgenommenen Ringscheiben 9 und 11 sind in einem gemeinsamen Gehäuse G untergebracht.

Fig. 2 zeigt eine Draufsicht auf eine Ringscheibe 9, welche auf dem Düsenrohr 7 aufgenommen ist. Die Ringscheibe 9 ist aus einer eine gitterartige Struktur aufweisenden Keramik hergestellt. Eine solche Keramik kann durch Imprägnieren eines aus Mullit-Fasern hergestellten Gewebes mit einem Aluminium-oxid-Schlicker hergestellt werden, indem nach dem Trocknen des Schlickers der imprägnierte Mullit-Faserverbund gesintert wird. Dabei gebildete weitere Durchbrüche sind mit 15 bezeichnet. Es hat sich als besonders zweckmäßig erwiesen, die Fläche der Ringscheibe 9 gewellt auszubilden. Die Wellenkammlinien sind der Fig. 2 mit dem Bezugszeichen 13 angedeutet. Sie verlaufen vom Düsenrohr 7 gekrümmt zum Umfangsrand 14 der Ringscheibe 9, so dass eine schaufelradartige Struktur entsteht. Vorteilhafterweise weisen die Ringscheiben 9 jeweils eine ungerade Anzahl an Wellenkammlinien 13 auf. Wenn derartige Ringscheiben 9 so nacheinander angeordnet werden, dass deren Wellenkammlinien 13 in axial hintereinander ausgerichtet sind, werden Strömungskanäle 10 gebildet, deren Querschnitt sich vom Düsenrohr 7 zum Umfangsrand 14 hin vergrößert. Derartige Strömungskanäle 10 erleichtern den Austrag der expandierenden heißen Verbrennungsgase. Eine besonders effiziente Verbrennung sowie eine effektive Wärmeauskopplung werden erreicht.

Die Ringscheiben 9 können auch hergestellt sein aus einem Mullit-Fasern hergestellten Vlies. Das Vlies ist formstabil. Es kann durch Verpressen von Mullit-Fasern hergestellt werden. Dabei ist die Form zweckmäßigerweise so gestaltet, dass die Ringscheiben eine Wellung aufweisen. Die erforderlichen Durchbrüche, die in Form von Löchern oder Schlitzen ausgebildet sein können, können durch Satzung hergestellt werden. Anschließend wird das formstabile Mullit-Vlies mit einem Aluminiumoxid-Schlicker imprägniert, getrocknet und dann gesintert. Es entsteht eine formstabile hitzebeständige Ringscheibe mit der gewünschten Form.

Die Ringscheiben können nach einem weiteren Ausgestaltungsmerkmal auch mit einer katalytisch wirksamen Beschichtung versehen sein. Eine solche Beschichtung kann Blei, Platin oder andere geeignete Metalle enthalten. Ein Brenner mit derartigen katalytisch beschichteten Ringscheiben weist besonders geringe Emissionswerte auf.

In den Fig. 3 bis 5 ist eine weitere Ausführungsform eines Brenners gezeigt. Dabei sind auf dem Düsenrohr 7 erste Ringscheiben 16 und zweite Ringscheiben 17 aufgenommen. Die ersten 16 und die zweiten Ringscheiben 17 weisen radial schräg nach außen verlaufende Wellungen 18 auf. Durch die Wellungen 18 werden Strömungskanäle 10 gebildet, deren Querschnitt sich radial von innen nach außen erweitert. Ein Ringradius R1 der ersten Ringscheiben 16 ist etwa halb so groß wie ein Ringradius R2 der zweiten Ringscheiben 17. Unter dem Begriff "Ringradius" wird vorliegend die Differenz zwischen einem inneren Radius und einem äußeren Radius der Ringscheibe verstanden. Zur Erläuterung wird auf Fig. 4 verwiesen, in denen die Ringradien R1, R2 gezeigt sind.

Wie aus Fig. 4 ersichtlich ist, bildet die Wechselfolge der ersten Ringscheiben 16 mit den zweiten Ringscheiben 17 eine ersten Flammenstabilisierungszone B1. Die über die erste Flammenstabilisierungszone B1 sich erstreckenden Ringabschnitte der zweiten Ringscheiben 17 bilden eine radial außenliegende zweite Flammenstabilisierungszone B2. - Eine Peclet-Zahl einer durch das Düsenrohr 7 gebildeten Zone A ist < als 65. Damit wird sicher ein Rückschlagen von Flammen in das Düsenrohr 7 vermieden. Eine Peclet-Zahl der Flammenstabilisierungszonen B1, B2 ist > als 65, wobei die Peclet-Zahl der zweiten Flammenstabilisierungszone B2 größer als die Peclet-Zahl der ersten Flammenstabilisierungszone B1 ist.

Bei den erfindungsgemäßen Brennern findet die Verbrennung im durch die Ringscheiben 9, 16, 17 gebildeten Mittel zum Stabilisieren der Flamme statt. Es erstrecken sich praktisch keinerlei Flammen von einer das Mittel zum Stabilisieren der Flamme umhüllenden Oberfläche. Der vorgeschlagene Brenner weist eine hervorragende Dynamik auf, d.h., er kann in einem weiteren Bereich als bisher bekannte Volumen- oder Oberflächenbrenner moduliert werden.

Das Mittel zum Stabilisieren der Flamme kann auch aus spiralförmig angeordneten radial vom Düsenrohr sich erstreckenden Flächen gebildet sein. Es kann auch in Form turbinenschaufelartiger oder schaufelradartiger Ringscheiben ausgebildet sein.

### Bezugszeichenliste

- 1: Gebläsehalbschale
- 2: Einlass
- 3: Gebläseauslass
- 4: Vorkammer
- 5: Prallplatte
- 6: Einlassquerschnitt
- 7: Düsenrohr
- 8: Durchbruch
- 9: Ringscheibe
- 10: Strömungskanal
- 11: weitere Ringscheibe
- 12: Rohr
- 13: Wellenkammlinie
- 14: Umfangsrand
- 15: weitere Durchbrüche
- 16: erste Ringscheibe
- 17: zweite Ringscheibe
- 18: Wellung

- A: Zone
- B1: erste Flammenstabilisierungszone
- B2: zweite Flammenstabilisierungszone
- R1: erster Ringradius
- R2: zweiter Ringradius
- G: Gehäuse

## Patentansprüche

1. Brenner für ein Gas/Luft-Gemisch mit einem Einlass (2, 6) für das Gas/Luft-Gemisch, wo bei ein dem Einlass (2, 6) stromabwärts nachgeordnetes Düsenrohr (7) vorgesehen ist, dessen Mantelfläche eine Vielzahl von Durchbrüchen (8) aufweist, wobei eine durch das Düsenrohr (7) gebildete Zone A eine ein Rückschlagen der Flammen in das Düsenrohr (7) verhindernde Peclet-Zahl aufweist, und wobei das Düsenrohr (7) radial von einem Mittel (9, 16, 17) zum Stabilisieren der Flamme umgeben ist.

2. Brenner nach einem der vorhergehenden Ansprüche, wobei die Verbrennung des Gases im Wesentlichen im Mittel (9, 16, 17) zum Stabilisieren der Flamme stattfindet.

3. Brenner nach Anspruch 1 oder 2, wobei dem Einlass (2) ein Gebläse zum Transport des Gas/Luft-Gemischs in das Düsenrohr (7) nachgeordnet ist.

4. Brenner nach einem der vorhergehenden Ansprüche, wobei das Düsenrohr (7) aus einer feuerfesten, vorzugsweise aus Keramikfasern hergestellten, Keramik gebildet ist.

5. Brenner nach Anspruch 4, wobei die feuerfeste Keramik eine Porosität von 75 bis 95 Vol.% aufweist.

6. Brenner nach einem der vorhergehenden Ansprüche, wobei das Mittel zum Stabilisieren der Flamme aus einer Schaumkeramik gebildet ist.

7. Brenner nach einem der vorhergehenden Ansprüche, wobei das Mittel zum Stabilisieren der Flamme aus einer Vielzahl radial vom Düsenrohr (7) sich erstreckender und mit einem axialen Abstand voneinander angeordneter Ringscheiben (9, 16, 17) gebildet ist.

8. Brenner nach einem der vorhergehenden Ansprüche, wobei die Ringscheiben (9, 16, 17) aus ersten (16) und zweiten Ringscheiben (17) gebildet sind, wobei ein Ringradius (R1) der ersten Ringscheiben (16) kleiner als ein Ringradius (R2) der zweiten Ringscheiben (17) ist.

9. Brenner nach einem der vorhergehenden Ansprüche, wobei ein Ringradius (R1) der zweiten Ringscheiben (17) zumindest doppelt so groß ist wie der Ringradius (R1) der ersten Ringscheiben (16).

10. Brenner nach einem der vorhergehenden Ansprüche, wobei die ersten (16) und die zweiten Ringscheiben (17) abwechselnd in axialer Richtung auf dem Düsenrohr (7) aufgenommen sind.

11. Brenner nach einem der vorhergehenden Ansprüche, wobei durch die Wechselfolge der ersten (16) und der zweiten Ringscheiben (17) eine radial innenliegende erste Flammenstabilisierungszone (B1) sowie eine radial außenliegende zweite Flammenstabilisierungszone (B2) ohne zwischenliegende erste Ringscheiben (16) gebildet ist.

12. Brenner nach einem der vorhergehenden Ansprüche, wobei die Peclet-Zahl der ersten Flammenstabilisierungszone (B1) kleiner als die Peclet-Zahl der zweiten Flammenstabilisierungszone (B2) ist.

13. Brenner nach einem der vorhergehenden Ansprüche, wobei die Fläche der Ringscheiben (9, 16, 17) gewellt ist, so dass zwischen zwei benachbarten Ringscheiben (9, 16, 17) vom Düsenrohr (7) zum äußeren Umfangsrand (14) der Ringscheiben (9, 16, 17) verlaufende Strömungskanäle (10) gebildet sind.

14. Brenner nach einem der vorhergehenden Ansprüche, wobei Wellenkammlinien (13) der Wellen (18), vorzugsweise gekrümmt, vom Zentrum zum Umfangsrand (14) der Ringscheiben (9, 16, 17) verlaufen, so dass zwischen zwei benachbarten Ringscheiben (9, 16, 17) vom Düsenrohr (7) zum Umfangsrand (14) verlaufende, vorzugsweise gekrümmte, durchgehende Strömungskanäle (10) gebildet sind.

15. Brenner nach einem der vorhergehenden Ansprüche, wobei ein Querschnitt der Strömungskanäle (10) sich radial von innen nach außen sich vergrößert.

16. Brenner nach einem der vorhergehenden Ansprüche, wobei die Peclet-Zahl im Mittel (9, 16, 17) zum Stabilisieren radial nach außen hin zunimmt.

17. Brenner nach einem der vorhergehenden Ansprüche, wobei die Fläche der Ringscheiben (9, 16, 17) eine Vielzahl weiterer Durchbrüche (15) aufweist.

18. Brenner nach einem der vorhergehenden Ansprüche, wobei die Ringscheiben (9, 16, 17) aus einer feuerfesten, vorzugsweise eine gitterartige Struktur aufweisenden, Keramik hergestellt sind.

19. Brenner nach Anspruch 17, wobei die Keramik gebildet ist aus in einer Aluminiumoxid-Matrix aufgenommenen Mullit-Fasern.

20. Brenner nach einem der vorhergehenden Ansprüche, wobei die Ringscheiben (9, 16, 17) zwischen zwei in der Nähe der Enden des Düsenrohrs (7) vorgesehenen weiteren aus einer feuerfesten Keramik hergestellten Ringscheiben (11) angeordnet sind.

21. Brenner nach einem der vorhergehenden Ansprüche, wobei das Düsenrohr (7) eine Peclet-Zahl von < 65 und das Mittel (9, 16, 17) zum Stabilisieren der Flamme eine Peclet-Zahl von > 65 aufweist.

22. Brenner nach einem der vorhergehenden Ansprüche, wobei das Mittel (9, 16, 17) zur Stabilisierung der Flamme von einem Wärmetauscher (12) umgeben ist.

## Claims

1. Burner for a gas/air mixture with an inlet (2, 6) for the gas/air mixture, wherein a jet tube (7) is provided down-current after the inlet (2, 6), the jet tube (7) having a jacket surface with a plurality of breakthroughs (8), wherein a zone A created by the yet tube (7) has a Péclet number preventing flames from backfiring in the yet tube (7), and wherein the jet tube (7) is surrounded radially by a flane-stabilisation means (9, 16, 17).

2. Burner as defined, in one of the preceding claims, wherein the combustion of the gas takes place primarily in the flame-stabilisation means (9, 16, 17).

3. Burner as defined in claim 1 or 2, wherein a blower to transport the gas/air mixture into the jet tube (7) is located after the inlet (2).

4. Burner as defined in one of the preceding claims, wherein the jet tube (7) is made from a fireproof ceramic material, preferably from ceramic fibers.

5. Burner as defined in claim 4, wherein the fireproof ceramic material has a porosity of 75 to 95 vol. %.

6. Burner as defined in one of the preceding claims, wherein the flame-stabilisation means is created from foam ceramic material.

7. Burner as defined in one of the preceding claims, wherein the flame-stabilisation means consists of a plurality of ring disks (9, 16, 17) arranged radially from the jet tube (7) and spaced at an axial distance from each other.

8. Burner as defined in one of the preceding claims, wherein the ring disks (9, 16, 17) are created from first (16) and second ring disks (17), and wherein a ring radius (R1) of the first ring disks (16) is smaller than a ring radius (R2) of the second ring disks (17).

9. Burner as defined in one of the preceding claims, wherein a ring radius (R1) of the second ring disks (17) is at least twice as large as the ring radius (R1) of the first ring disks (16).

10. Burner as defined in one of the preceding claims, wherein the first (16) and the second ring disks (17) are placed alternately on the jet tube (7) in axial direction.

11. Burner as defined in one of the preceding claims, wherein the alternating succession of the first (16) and the second ring disks (17) creates a first flame-stabilisation zone (B1) located radially inside as well as a second flame-stabilisation zone (B2) located radially outside without first ring disks (16) in between.

12. Burner as defined in one of the preceding claims, wherein the Péclet number of the first flame-stabilisation zone (B1) is less than the Péclet number of the second flame-stabilisation zone (B2).

13. Burner as defined in one of the preceding claims, wherein the surface of the ring disks (9, 16, 17) is rippled so that current flow canals (19) are created between twc adjacent ring disks (9, 16, 17) from the jet tube (7) to the outside circumference edge (14) of the ring disks (9, 16, 17).

14. Burner as defined in one of the preceding claims, wherein wave crest lines (13) of the ripples (18) run, preferably bent, from the centre to the circumference edge (L4) of the ring disks (9, 16, 17) so that continuous, preferably bent, current flow canals (10) are created between two adjacent ring disks (9, 16, 17) from the jet tube (7) to the circumference edge (14).

15. Burner as defined in one of the preceding claims, wherein a cross section of the current flow canals (10) increases radially from the inside to the outside.

16. Burner as defined in one of the preceding claims, wherein the Péclet number in the flame-stabilisation means increases radially towards the outside.

17. Burner as defined in one of the preceding claims, wherein the surface of the ring disks (9, 16, 17) has a plurality of additional breakthroughs (15).

18. Burner as defined in one of the preceding claims, wherein the ring disks (9, 16, 17) are made from a fireproof ceramic material, preferably of a mesh-type structure.

19. Burner as defined in claim 17, wherein the ceramic material is created from mullite fibers on an aluminium oxide matrix.

20. Burner as defined in one of the preceding claims, wherein the ring disks (9, 16, 17) are arranged between two additional, fireproof ceramic ring disks (11) located in the vicinity of the ends of the jet tube (7).

21. Burner as defined in one of the preceding claims, wherein the jet tube (7) has a Péclet number of < 65 and the means (9, 16, 17) of stabilisation of the flame has a Pellet number of > 65.

22. Burner as defined in one of the preceding claims, wherein the means (9, 16, 17) of stabilisation of the flame is surrounded by a heat exchanger (12).

## Revendications

1. Brûleur pour mélange gaz/air avec une admission (2, 6) pour le mélange gaz/air, une tuyère (7) placée en aval de l'admission (2, 6) étant prévue dont la surface de l'enveloppe présente un grand nombre de passages (8), où une zone A formée par la tuyère (7) présente un nombre de Péclet empêchant un retour des flammes dans la tuyère (7) et où la tuyère (7) est entourée radialement d'un moyen (9, 16, 17) pour la stabilisation de la flamme.

2. Brûleur selon l'une des revendications précédentes où la combustion du gaz se fait essentiellement dans le moyen (9, 16, 17) assurant la stabilisation de la flamme.

3. Brûleur selon la revendication 1 ou 2 où une soufflante est montée en aval de l'admission (2) pour assurer le transport du mélange gaz/air dans la tuyère (7).

4. Brûleur selon l'une des revendications précédentes où la tuyère (7) est en céramique réfractaire, de préférence en fibres céramiques.

5. Brûleur selon la revendication 4 où la céramique réfractaire présente une porosité de 75 à 95 % vol.

6. Brûleur selon l'une des revendications précédentes où le moyen assurant la stabilisation de la flamme est en céramique cellulaire.

7. Brûleur selon l'une des revendications précédentes où le moyen assurant la stabilisation de la flamme est formé à partir d'un grand nombre de disques annulaires (9, 16, 17) s'étendant radialement de la tuyère (7) et espacés axialement entre eux.

8. Brûleur selon l'une des revendications précédentes où les disques annulaires (9, 16, 17) sont formés à partir de premiers (16) et seconds disques annulaires (17), un rayon annulaire (R1) des premiers disques annulaires (16) étant plus petit qu'un rayon annulaire (R2) des seconds disques annulaires (17).

9. Brûleur selon l'une des revendications précédentes où un rayon annulaire (R1) des seconds disques annulaires (17) est au moins deux fois plus grand que le rayon annulaire (R1) des premiers disques annulaires (16).

10. Brûleur selon l'une des revendications précédentes où les premiers (16) et les seconds disques annulaires (17) sont positionnés alternativement dans un sens axial sur la tuyère (7) .

11. Brûleur selon l'une des revendications précédentes où l'alternance des premiers (16) et des seconds disques annulaires (17) crée une première zone de stabilisation de flamme radialement interne (B1) ainsi qu'une seconde zone de stabilisation de flamme radialement externe (B2) sans premiers disques annulaires intermédiaires (16).

12. Brûleur selon l'une des revendications précédentes où le nombre de Péclet de la première zone de stabilisation de flammes (B1) est inférieur au nombre de Péclet de la seconde zone de stabilisation de flamme (B2).

13. Brûleur selon l'une des revendications précédentes où la surface des disques annulaires (9, 16, 17) est ondulée de sorte que des canaux d'écoulement (10) soient formés entre deux disques annulaires adjacents (9, 16, 17) de la tuyère (7) au bord circonférentiel externe (14) des disques annulaires (9, 16, 17).

14. Brûleur selon l'une des revendications précédentes où des lignes de crête ondulées (13) des ondulations (18), de préférence courbes, vont du centre au bord circonférentiel (14) des disques annulaires (9, 16, 17) de sorte que des canaux d'écoulement (10) continus, de préférence courbes, soient formés entre deux disques annulaires adjacents (9, 16, 17) de la tuyère (7) au bord circonférentiel (14).

15. Brûleur selon l'une des revendications précédentes où une section des canaux d'écoulement (10) augmente radialement de l'intérieur vers l'extérieur.

16. Brûleur selon l'une des revendications précédentes où le nombre de Péclet dans le moyen (9, 16, 17) assurant la stabilisation augmente radialement vers l'extérieur.

17. Brûleur selon l'une des revendications précédentes où la surface des disques annulaires (9, 16, 17) présente un grand nombre de passages additionnels (15).

18. Brûleur selon l'une des revendications précédentes où les disques annulaires (9, 16, 17) sont en céramique réfractaire, de préférence présentant une structure de type réticulaire.

19. Brûleur selon la revendication 17 où la céramique est en fibres à base de mullite dans une matrice d'oxyde d'aluminium.

20. Brûleur selon l'une des revendications précédentes où les disques annulaires (9, 16, 17) sont placés entre deux autres disques annulaires (11) en céramique réfractaire prévus proximité des extrémités de la tuyère (7).

21. Brûleur selon l'une des revendications précédentes où la tuyère (7) présente un nombre de Péclet de < 65 et le moyen (9, 16, 17) pour la stabilisation de la flamme un nombre de Péclet de > 65.

22. Brûleur selon l'une des revendications précédentes où le moyen (9, 16, 17) pour la stabilisation de la flamme est entouré d'un échangeur thermique (12).
